# EUROPÄISCHE PATENTSCHRIFT

(11) **EP 0 823 532 B1**
(45) Veröffentlichungstag und Bekanntmachung des Hinweises auf die Patenterteilung: **18.10.2000**
(21) Anmeldenummer: 97113594.2
(22) Anmeldetag: 06.08.1997
(51) Int. Cl.: E06B 3/96

(54) **Fenster, Tür oder dergl.**
Window, door or similar
Fenêtre, porte ou similaire

(30) Priorität: 07.08.1996 DE 19631891
(43) Veröffentlichungstag der Anmeldung: 11.02.1998
(73) Patentinhaber: THYSSEN POLYMER GMBH, 94327 Bogen (DE)
(72) Erfinder: Pielmeier, Günter, 94327 Bogen (DE)

(56) Entgegenhaltungen:
- EP-A- 0 166 083
- DE-A- 3 522 028
- DE-C- 19 512 972
- DE-U- 29 501 410

## Beschreibung

Die Erfindung bezieht sich auf ein Fenster, eine Türe oder dergl. mit vorzugsweise schräg eingesetzten Pfosten, Kämpfern, Sprossen usw., die unter variablen Winkeln, beispielsweise zwischen 45° und 90°, mit dem Rahmenprofil über Verbinder verbunden sind.

Es sind Fenster, Türen etc., deren Rahmenstrukturen, Kämpfer, Pfosten, Sprossen usw. meist aus versteiften Hohlkammerprofilen bestehen, allgemein bekannt. Als Werkstoffe finden dabei vorzugsweise Kunststoffe und Metall, aber auch Verbundwerkstoffe, wie z.B. Holz-Kunststoff, Kunststoff-Metall usw. Anwendung.

Zur Verbindung der Rahmenprofile mit beispielsweise Kämpferprofilen dienen bekannte Verschraubungen zwischen dem Rahmenprofil und einem Versteifungsprofil in einer der Hohlkammern des Kämpferprofiles. Ähnliche Verbindungen werden auch für an ein Rahmenprofil schräg angesetzte Kämpfer, Pfosten usw. gewählt. Dabei wird zunächst ein Fenster- oder Türflügel unter Beachtung des erforderlichen Winkels abgelängt, dann ein in die Hohlkammer des Profiles einzusetzender sogen. Verbinder aus Vollmaterial im gleichen Winkel wie der Pfosten geschnitten und in die Hohlkammer bündig eingesetzt, anschließend gefräst, justiert und gegen Verdrehung gesichert, vorgebohrt und mittels zweier Schrauben mit dem Gegenprofil verbunden. Es sind auch unterschiedlich geformte Winkelstücke bekannt geworden, die dann auf dem Kämpfer und Rahmenprofil verschraubt werden.

Es ist leicht einzusehen, daß solche Verbindungen zwar ihren Zweck erfüllen, aber umständlich und arbeitsaufwendig herzustellen sind. Außerdem erfordern sie eine aufwendige Vorfertigung und Bearbeitung auf der Baustelle. Um diese Nachteile zu beseitigen wurde mit der Lehre des DE-GM 295 01 410 U1 vorgeschlagen, den Verbinder mit schwenkbar gelagerten Spannmitteln auszurüsten, das in jeder Winkellage der zu befestigenden Pfosten etc. verspannt werden kann, wobei die Spannmittel die Hohlkammerwand der Profilleiste hintergreifen, so daß die Profilleiste an den Pfosten verspannend gedrückt wird. Auch ein solcher Pfosten- etc. -Verbinder ist, wegen vieler Einzelteile, aufwendig und teuer in der Herstellung.

Der Erfindung wie sie in den Ansprüchen beschrieben ist, liegt daher die Aufgabe zugrunde, ein Fenster, Türe oder dergl. zu schaffen, die für an das Rahmenprofil unter unterschiedlichen Winkeln angesetzte Pfosten, Kämpfer etc. eine einfach zu montierende und einfach und preisgünstig herzustellende Verbindung beinhaltet.

Die mit der Erfindung erzielten Vorteile liegen insbesondere in der präzisen, aber einfachen Montage der Verbindung zwischen dem Kämpfer-, Pfosten- etc. -Profil und dem Rahmenprofil unter verschiedenen Winkeln, wobei auch die Herstellung des Verbindungsteiles sich einfach gestaltet. Außerdem ist bei dem erfindungsgemäßen Fenster oder dergl. von Vorteil, daß das Verbindungsglied einteilig ausgebildet ist und gleichzeitig der Verschraubung der Aussteifung des Hohlkammerprofiles dient.

Die Erfindung ist nachstehend anhand eines in den Abbildungen dargestellten Ausführungsbeispieles näher erläutert.
Es zeigt:
Fig. 1 eine erfindungsgemäße Pfosten-Rahmenverbindung und
Fig. 2 zwei Schnitte durch das Verbindungsprofil

Das Rahmenprofil 7 eines Fensters, einer Türe etc. ist, wie in Fig. 1 dargestellt, mit einem Pfostenprofil 4 oder dergl., verbunden, indem eine oder mehrere Schrauben 6 durch das Rahmenprofil und das darin enthaltene Aussteifungsprofil 5 gesteckt und über das Verbindungsglied 1 in der Hohlkammer des Pfostenprofiles 4 mit diesem verschraubt ist.

Das Verbindungsglied 1 ist auf der einen Seite mit dem Rahmenprofil 7 und auf der anderen Seite mit dem Schraubkanal 2a der Aussteifung 2, die sich in der Hohlkammer des Pfostenprofiles 4 befindet, verschraubt, wobei eine Schraube 3 durch eine Öffnung im Steg 1a gesteckt ist, diesen und damit das Verbindungsglied 1 beim Verschrauben fest an das Aussteifungsprofil 2 zieht. Das Verbindungsglied 1 ist in seiner Form an die Abmessungen der Hohlkammer angepaßt, wobei die dem Aussteifungsprofil 2 zugewandte Seite eben ausgebildet ist, während das dem Rahmenprofil zugewandte eine Bogenform aufweist. Das bereits im Winkel geschnittene Pfostenprofil 4 wird sodann mit dem an dessen Aussteifung 2 geschraubte Verbindungsglied 1 auf das Rahmenprofil 7 aufgesetzt und mittels einer oder mehrerer Schrauben 6 mit diesem verbunden. Die Winkelstellung beider Profile 4 und 7 zueinander ist in einem vorausbestimmten Verhältnis frei wählbar. Üblicherweise werden Winkel zwischen 45° bis 90° für solche Verbindungen gewählt und folglich das Verbindungsglied 1 dafür vorgesehen. Es können aber auch andere größere Winkelvarianten eingeplant werden.

Das Verbindungsglied 1 besteht vorzugsweise aus einem geeignetem Kunststoff oder Metall. Das Verbindungsglied 1 ist an seinem unteren, dem Rahmenprofil 7 zugewandten Ende bogenförmig ausgebildet, wobei der Verlauf der Bogenform der Abrollkurve des Verbindungsgliedes zwischen den Eckwinkeln entspricht, beispielsweise entspricht der linke Eckwinkel der 90° Stellung des Pfostenprofiles 4 auf dem Rahmenprofil 7, während der rechte Eckwinkel der 45° Stellung entspricht. Es sind somit sämtliche Zwischenstellungen, im dargestellten Falle 45° bis 90°, möglich und fixierbar. Im Inneren des Verbindungsgliedes 1 ist mindestens ein, besser jedoch zwei, flache Schraubkanäle 1b mit einer Riefenstruktur für den Eingriff der Schraube 6 vorgesehen, ferner ein quer verlaufender Steg 1a mit einer zentralen Durchtrittsöffnung für die Schraube 3. Das Verbindungsglied 1 wird somit einerseits mittels der Schraube 3 im Schraubkanal 2a mit dem Aussteifungsprofil 2 des Pfostenprofils 4 und andererseits mittels der Schraube 6 im flachen Schraubkanal 1b mit dem Rahmenprofil 7 verbunden, wobei es sich auf dem Rahmenprofil zusätzlich abstützt. Der Winkel, unter dem die Schraube 6 in den flachen Schraubkanal 1b des Verbindungsgliedes eindringt, ist dabei abhängig von demjenigen Winkel, unter dem das Pfostenprofil 4 mit dem Rahmenprofil 7 zu verbinden ist.

Die Erfindung ist selbstverständlich nicht auf die Verbindung Rahmen- und Pfostenprofil einer Türe, Fenster oder dergl. beschränkt, sondern kann ebenso bei Flügel-, Kämpfer-, Sprossenprofilen oder dergl. angewandt werden.

Anstelle einer Riefenstruktur 1b mit parallelen Riefen, wie in den Abbildungen dargestellt, können auch andere Riefenmuster mit Oberflächenvorteil vorgesehen werden.

## Patentansprüche

1. Fenster, Tür oder dergl. mit unter unterschiedlichen Winkeln, beispielsweise zwischen 45° und 90° angesetzten Hohlkammerprofilen, wie beispielsweise Pfosten, Kampfer, Sprossen usw., die mit einem Rahmenprofil (7) über sogen. Verbinder verbunden und verschraubt sind, **dadurch gekennzeichnet**, daß ein Verbindungsglied (1) vorgesehen ist, dessen, der Verbindungsstelle zugewandtes Ende, mit einer der Abrollfläche zwischen den Grenzwinkeln entsprechenden Bogenform im Hohlkammerprofil (4) unterhalb eines darin befindlichen ersten Aussteifungsprofiles (2) zwischen diesem und dem Ende des Hohlkammerprofiles (4) eingesetzt und mit diesem mittels einer Verbindungsschraube (3) verbunden ist, im Inneren des Verbindungsgliedes (1) mindestens ein flacher Schraubkanal (1b) vorgesehen ist, dessen zwei sich gegenüberliegende Innenwände eine Riefenstruktur für den Eingriff einer Befestigungsschraube (6) unter unterschiedlichen Winkeln aufweisen, und ein senkrecht zu den Innenwänden, mit einer Öffnung für den Durchtritt der Verbindungsschraube (3) versehener Steg (1a) angeordnet ist, wobei sich das bogenförmige Ende des Verbindungsgliedes (1) auf dem Rahmenprofil (7) abstützt und die Befestigungsschraube (6) das Rahmenprofil (7) und ein darin befindliches zweites Aussteifungsprofil (5) gegenüber dieser Auflage des Verbindungsgliedes (1) durchdringt.

2. Fenster, Türe oder dergl. nach Anspruch 1, **dadurch gekennzeichnet**, daß in dem Verbindungsglied (1) zwei Kanäle (1b) für Befestigungsschrauben (6) vorgesehen sind.

## Claims

1. Window, door or the like with hollow profiles, for example posts, transoms, bars etc., attached at different angles, for example between 45° and 90°, and connected and screwed to a frame profile (7) using so-called connectors, **characterised** in that a connecting element (1) is provided, and whose end facing the connection point is inserted between the first stiffening profile (2) and the end of the hollow profile (4) with an arc form in the hollow profile (4) corresponding to the roll-off surface between the end angles, below the first stiffening profile (2) located there, and is connected to this profile by means of a connecting screw (3), and that in the interior of the connecting element (1) at least one flat screw channel (1b) is provided, the two opposite interior walls of which have a fluted structure for the insertion of an attachment screw (6) at different angles, and where a crosspiece (1a) positioned at right angles to the interior walls is located, and with an opening for the passage of the connecting screw (3), with the arc-shaped end of the connecting element (1) being supported by the frame profile (7) and the attachment screw (6) passing through the frame profile (7) and a second stiffening profile (5) located within the latter, opposite this support for the connecting element (1).

2. Window, door or the like in accordance with Claim 1, **characterised** in that two channels (1b) are provided in the connecting element (1) for attachment screws (6).

## Revendications

1. Fenêtres, portes ou similaires d'angles variés, tels que des profils creux entre 45° et 90°, comme par exemple des jambages, des impostes, des croisillons etc., reliés et vissés au profil de cadre (7) par un « assembleur », **caractérisées par le fait** qu'un élément d'assemblage (1) est prévu, qui est, avec une extrémité tournée vers l'endroit d'assemblage, placé avec une forme cintrée correspondant aux surfaces de roulement entre les angles limites dans le profil creux (4), sous un premier profil raidisseur se situant à l'intérieur (2) entre celui-ci et l'extrémité du profil creux (4) et est relié avec celui-ci à l'aide d'une vis d'assemblage (3), un passage de vis plat (1b) est prévu à l'intérieur de l'élément d'assemblage (1), dont les deux parois intérieures face à face possèdent une structure cannelée pour l'engrenure d'une vis de fixation (6) pour différents angles et une barre prévue verticalement aux parois intérieures avec une ouverture pour le passage de la vis d'assemblage (3), l'extrémité arquée de l'élément d'assemblage (1) s'appuyant sur le profil de cadre (7) et la vis de fixation (6) transperçant le profil de cadre (7) et un second profil raidisseur se trouvant à l'intérieur (5), en face de ce support de l'élément d'assemblage(1).

2. Fenêtres, portes ou similaires selon la spécification 1, **caractérisées par le fait** que deux passages (1b) pour les vis de fixation (6) sont prévus dans l'élément d'assemblage (1).
